# EUROPÄISCHE PATENTSCHRIFT

(11) **EP 2 478 186 B1**
(45) Veröffentlichungstag und Bekanntmachung des Hinweises auf die Patenterteilung: **29.07.2015**
(21) Anmeldenummer: 10726886.4
(22) Anmeldetag: 25.05.2010
(51) Int. Cl.: F01D 5/22, F01D 5/14

(54) **Rotor einer Turbomaschine**
Rotor of a turbomachine
Rotor de turbomachine

(30) Priorität: 18.09.2009 DE 102009029587
(43) Veröffentlichungstag der Anmeldung: 25.07.2012
(73) Patentinhaber: MAN Diesel & Turbo SE, 86153 Augsburg (DE)
(72) Erfinder: RAIBLE, Tilmann, 46145 Oberhausen (DE)
(86) Internationale Anmeldenummer: PCT/DE2010/050029
(87) Internationale Veröffentlichungsnummer: WO 2011/032548

(56) Entgegenhaltungen:
- GB-A- 2 139 295
- GB-A- 2 139 295

## Beschreibung

Die Erfindung betrifft einen Rotor einer Turbomaschine nach dem Oberbegriff des Anspruchs 1.

Ein Rotor einer Turbomaschine, insbesondere einer Gasturbine oder Dampfturbine, verfügt über einen Rotorgrundkörper sowie über mehrere Laufschaufeln, die am Rotorgrundkörper befestigt sind. Die Laufschaufeln eines solchen Turbomaschinenrotors verfügen über einen Schaufelfuß und ein Schaufelblatt, wobei jede Laufschaufel über ihren Schaufelfuß am Rotorgrundkörper befestigt ist, und wobei jede Laufschaufel im Bereich ihres Schaufelblatts mindestens ein Koppelelementsegment aufweist, welches dann, wenn dasselbe radial außen am Schaufelblatt positioniert ist, als Außendeckbandsegment ausgebildet ist. Die Koppelelementsegmente, insbesondere Außendeckbandsegmente, aller Laufschaufeln eines solchen Turbomaschinenrotors bilden zusammen mindestens ein in Umfangsrichtung geschlossenes Koppelelement, insbesondere ein Außendeckband, des Rotors.

In Umfangsrichtung eines Turbomaschinenrotors gesehen ist eine Breite eines Koppelelementsegments, insbesondere eines Außendeckbandsegments, einer jeden Laufschaufel durch sich im Wesentlichen in Axialrichtung erstreckende Kanten definiert. Eine Tiefe in Axialrichtung des Koppelelementsegments, insbesondere des Außendeckbandsegments, einer jeden Laufschaufel ist durch sich im Wesentlichen in Umfangsrichtung erstreckende Kanten definiert. Neben der Breite in Umfangsrichtung sowie der Tiefe in Axialrichtung ist ein Koppelelementsegment, insbesondere ein Außendeckbandsegment, einer jeden Laufschaufel auch durch eine Dicke in Radialrichtung gekennzeichnet.

Turbomaschinenrotoren, deren Laufschaufeln derartige Koppelelementsegmente zur Bildung mindestens eines Koppelelements aufweisen, können sowohl im Bereich eines Verdichters als auch im Bereich einer Turbine der Turbomaschine verbaut sein. Turbomaschinenrotoren, an deren Rotorgrundkörper Laufschaufeln befestigt sind, die radial außen am Schaufelblatt ein als Außendeckbandsegment ausgebildetes Koppelelementsegment aufweisen, sind zum Beispiel aus DE 1 159 965 C, aus DE 40 15 206 C1 sowie aus US 4,400,915 A aus GB 2 072 760A und aus GB 2 139 295 A bekannt.

Insbesondere die als Außendeckbänder ausgebildeten Koppelelemente solcher Turbomaschinenrotoren sind im Betrieb hohen Belastungen ausgesetzt, da dieselben bezogen auf eine Drehachse des Turbomaschinenrotors auf maximalem Radius rotieren und daher hohen Fliehkräften ausgesetzt sind. In Folge der Fliehkraftbelastung können sich Ecken bzw. Kanten der Koppelelementsegmente der Laufschaufeln nach außen biegen, wodurch einerseits im Koppelelement Spannungsspitzen verursacht werden und andererseits ein gewünschter Kontakt zwischen benachbarten Koppelelementsegmenten benachbarter Laufschaufeln auf einen punktförmigen Kontakt reduziert wird bzw. ganz verschwindet. Dadurch wird eine gewünschte Kopplung zwischen benachbarten Koppelelementsegmenten reduziert bzw. aufgehoben, wodurch sich letztendlich das Schwingungsverhalten des Turbomaschinenrotors verschlechtert.

Hiervon ausgehend liegt der vorliegenden Erfindung das Problem zugrunde, einen Rotor einer Turbomaschine zu schaffen, bei dem im Betrieb eine gute Kopplung der Koppelelementsegmente der Laufschaufeln gewährleistet ist. Dieses Problem wird durch einen Rotor gemäß Anspruch 1 gelöst.

Erfindungsgemäß ist in Blickrichtung von radial außen das oder jedes Koppelelementsegment einer jeden Laufschaufel an einer ersten Seite, an der sich in Umfangsrichtung gesehen ein Koppelelementsegment einer ersten unmittelbar benachbarten Laufschaufel anschließt, derart konturiert, dass strömungseintrittsseitig benachbart zu einer Strömungseintrittskante des Schaufelblatts der jeweiligen Laufschaufel die sich im wesentlichen in Axialrichtung erstreckende radial äußere Kante des jeweiligen Koppelelementsegments gegenüber der sich im wesentlichen in Axialrichtung erstreckenden radial inneren Kante des jeweiligen Koppelelementsegments in Umfangsrichtung vorsteht, wohingegen an dieser ersten Seite strömungsaustrittsseitig abgewandt von einer Strömungsaustrittskante des Schaufelblatts der jeweiligen Laufschaufel die sich im wesentlichen in Axialrichtung erstreckende radial innere Kante gegenüber der sich im wesentlichen in Axialrichtung erstreckenden radial äußeren Kante vorsteht.

Weiterhin ist erfindungsgemäß das oder jedes Koppelelementsegment einer jeden Laufschaufel an einer der ersten Seite gegenüberliegenden zweiten Seite, an der sich in Umfangsrichtung gesehen ein Koppelelementsegment einer zweiten unmittelbar benachbarten Laufschaufel anschließt, derart konturiert, dass strömungsaustrittsseitig benachbart zu der Strömungsaustrittskante des Schaufelblatts der jeweiligen Laufschaufel die sich im wesentlichen in Axialrichtung erstreckende radial äußere Kante des jeweiligen Koppelelementsegments gegenüber der sich im wesentlichen in Axialrichtung erstreckenden radial inneren Kante des jeweiligen Koppelelements in Umfangsrichtung vorsteht, wohingegen an dieser zweiten Seite strömungseintrittsseitig abgewandt von der Strömungseintrittskante des Schaufelblatts der jeweiligen Laufschaufel die sich im wesentlichen in Axialrichtung erstreckende radial innere Kante gegenüber der sich im wesentlichen in Axialrichtung erstreckenden radial äußeren Kante vorsteht.

Beim erfindungsgemäßen Rotor einer Turbomaschine wird durch die Konturierung der Koppelelementsegmente der Laufschaufeln an den sich im Wesentlichen in Axialrichtung erstreckenden Kanten im Betrieb einer optimale Abstützung und damit Kopplung der das oder jedes Koppelelement bildenden Koppelelementsegmente gewährleistet. Hierdurch können im Betrieb Spannungsspitzen in dem oder jedem Koppelelement des Rotors deutlich reduziert werden. Ferner kann hierdurch das Eigenfrequenzverhalten und damit Schwingungsverhalten des erfindungsgemäßen Rotors verbessert werden.

Vorzugsweise begrenzen an der ersten Seite und an der zweiten Seite die sich im wesentlichen in Axialrichtung erstreckende radial äußere Kante und die sich im wesentlichen in Axialrichtung erstreckende radial innere Kante des jeweiligen Koppelelementsegments jeweils zwei durch eine wendepunktfreie Trennlinie voneinander getrennte Flächen, nämlich jeweils eine in Blickrichtung von radial außen verdeckte Fläche und jeweils eine in Blickrichtung von radial außen sichtbare Fläche, wobei an der ersten Seite die von radial außen verdeckte Fläche strömungseintrittsseitig und die von radial außen sichtbare Fläche strömungsaustrittsseitig positioniert ist, und wobei an der zweiten Seite die von radial außen verdeckte Fläche strömungsaustrittsseitig und die von radial außen sichtbare Fläche strömungseintrittsseitig positioniert ist, und wobei an der ersten Seite und an der zweiten Seite des jeweiligen Koppelelementsegments in Blickrichtung entlang der jeweiligen wendepunktfreien Trennlinie gesehen die von radial außen verdeckte Fläche gegenüber der Radialrichtung um einen ersten Winkel und die von radial außen sichtbare Fläche gegenüber der Radialrichtung um einen zweiten Winkel geneigt ist. Hierdurch ist es möglich den erfindungsgemäßen Turbinenrotor, nämlich die Laufschaufeln desselben, unter Gewährleistung einer optimalen Kopplung der Koppelelementsegmente mit geringem Aufwand zu fertigen.

Nach einer vorteilhaften Weiterbildung der Erfindung sind an der ersten Seite und an der zweiten Seite des jeweiligen Koppelelementsegments in Blickrichtung von radial außen die sich im Wesentlichen in Axialrichtung erstreckende radial äußere Kante und die sich im Wesentlichen in Axialrichtung erstreckende radial innere Kante an ausschließlich einer Axialposition deckungsgleich. Auch durch dieses Merkmal kann unter Gewährleistung einer optimalen Kopplung der Koppelelementsegmente eine einfache Herstellbarkeit der Laufschaufeln des erfindungsgemäßen Rotors gewährleistet werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine vereinfachte Draufsicht auf eine Laufschaufel mit einem als Außendeckbandsegment ausgebildeten Koppelelementsegment eines erfindungsgemäßen Rotors einer Turbomaschine in Blickrichtung von radial außen nach einem ersten Ausführungsbeispiel der Erfindung;
- Fig. 2:: eine vereinfachte Seitenansicht des Außendeckbandsegments der Laufschaufel der Fig. 1 in Umfangsblickrichtung II der Fig. 1 gesehen;
- Fig. 3:: eine weitere vereinfachte Seitenansicht des Außendeckbandsegments der Laufschaufel der Fig. 1 in Umfangsblickrichtung III der Fig. 1 gesehen;
- Fig. 4:: eine perspektivische Ansicht der Laufschaufel der Fig. 1;
- Fig. 5:: einen Ausschnitt aus der perspektivischen Ansicht der Fig. 2 in Umfangsblickrichtung II der Fig. 1 gesehen;
- Fig. 6:: einen weiteren Ausschnitt aus der perspektivischen Ansicht der Fig. 2 in Umfangsblickrichtung III der Fig. 1 gesehen;
- Fig. 7:: eine vereinfachte Draufsicht auf eine Laufschaufel mit einem als Außendeckbandsegment ausgebildeten Koppelelementsegment eines erfindungsgemäßen Rotors einer Turbomaschine in Blickrichtung von radial außen nach einem zweiten Ausführungsbeispiel der Erfindung;
- Fig. 8:: einen Ausschnitt aus dem zweiten Ausführungsbeispiel der Fig. 7 analog zum Ausschnitt der Fig. 5;
- Fig. 9:: einen Ausschnitt aus dem zweiten Ausführungsbeispiel der Fig. 7 analog zum Ausschnitt der Fig. 6;
- Fig. 10:: eine vereinfachte Draufsicht auf eine Laufschaufel mit einem als Außendeckbandsegment ausgebildeten Koppelelementsegment eines erfindungsgemäßen Rotors einer Turbomaschine in Blickrichtung von radial außen nach einem dritten Ausführungsbeispiel der Erfindung;
- Fig. 11:: einen Ausschnitt aus dem dritten Ausführungsbeispiel der Fig. 10 analog zum Ausschnitt der Fig. 5 bzw. 8;
- Fig. 12:: einen Ausschnitt aus dem dritten Ausführungsbeispiel der Fig. 10 analog zum Ausschnitt der Fig. 5 bzw. 9;
- Fig. 13:: eine perspektivische Ansicht einer Laufschaufel mit einem als Außendeckbandsegment ausgebildeten Koppelelementsegment und einem weiteren als Innenkoppelelement ausgebildeten Koppelelementsegment eines erfindungsgemäßen Rotors einer Turbomaschine in Blickrichtung von radial außen nach einem vierten Ausführungsbeispiel der Erfindung;
- Fig. 14:: eine vereinfachte Draufsicht auf eine Laufschaufel mit einem als Außendeckbandsegment ausgebildeten Koppelelementsegment eines erfindungsgemäßen Rotors einer Turbomaschine in Blickrichtung von radial außen nach einem fünften Ausführungsbeispiel der Erfindung;
- Fig. 15:: eine Ansicht des Ausführungsbeispiels der Fig. 14 analog zu Fig. 2;
- Fig. 16:: eine Ansicht des Ausführungsbeispiels der Fig. 14 analog zu Fig. 3; und
- Fig. 17:: eine Ansicht des Ausführungsbeispiels der Fig. 14 analog zu Fig. 4.

Die hier vorliegende Erfindung betrifft einen Rotor einer Turbomaschine, insbesondere einen Rotor eines Verdichters oder einer Turbine einer als Gasturbine oder Dampfturbine ausgebildeten Turbomaschine.

Die Erfindung ist jedoch nicht auf diese Anwendungsfälle beschränkt, vielmehr kann die Erfindung bei allen Turbomaschinenrotoren zum Einsatz kommen.

Ein Rotor einer Turbomaschine verfügt grundsätzlich über einen Rotorgrundkörper und mehrere Laufschaufeln, die über Schaufelfüße am Rotorgrundkörper befestigt sind. In Fig. 1 bis 8 sind der Rotorgrundkörper sowie die Schaufelfüße von Laufschaufeln nicht gezeigt, da diese Details dem hier angesprochenen Fachmann geläufig sind.

Fig. 1 bis 6 zeigen unterschiedliche Ansichten eines Details eines erfindungsgemäßen Rotors einer Turbomaschine nach einem ersten Ausführungsbeispiel der Erfindung, wobei in Fig. 1 bis 6 jeweils unterschiedliche Ansichten eines als Außendeckbandsegment ausgebildeten Koppelelementsegments 10 gezeigt sind. Das Außendeckbandsegment 10 ist, wie am besten Fig. 4 bis 6 entnommen werden kann, einem radial äußeren Ende eines Schaufelblatts 11 einer Laufschaufel zugeordnet ist. Das Schaufelblatt 11 verfügt über eine Strömungseintrittskante 12, eine Strömungsaustrittskante 13 sowie über eine zwischen der Strömungseintrittskante 12 und der Strömungsaustrittskante 13 verlaufende Saugseite 14 und Druckseite 15.

In Fig. 1, 2, 3 und 4 sind mit Pfeilen eine Radialrichtung R, eine Umfangsrichtung U und eine Axialrichtung A des Außendeckbandsegments 10 sowie des Schaufelblatts 11 und damit einer Laufschaufel sowie eines erfindungsgemäßen Rotors einer Turbomaschine angedeutet.

Das dem Schaufelblatt 11 radial außen zugeordnete Außendeckbandsegment 10 verfügt in Umfangsrichtung U über eine Breite, die durch sich im Wesentlichen in Axialrichtung A erstreckende Kanten definiert ist. So verlaufen an zwei sich gegenüberliegenden Seiten 16 und 17 des Außendeckbandsegments 10 jeweils eine sich im Wesentlichen in Axialrichtung A erstreckende, radial äußere Kante 18 bzw. 19 sowie jeweils eine sich ebenfalls im Wesentlichen in Axialrichtung A erstreckende, radial innere Kante 20 bzw. 21. Der Abstand zwischen dieser radial äußeren Kante 18 bzw. 19 und dieser radial inneren Kante 20 bzw. 21 bestimmt an den Seiten 16 und 17 in Radialrichtung R die Dicke des Außendeckbandsegments 10.

Eine Tiefe in Axialrichtung A des Außendeckbandsegments 10 wird durch sich im Wesentlichen in Umfangsrichtung U erstreckende Kanten definiert, nämlich wiederum durch radial äußere Kanten 22 bzw. 23 und radial innere Kanten 24 bzw. 25, wobei es sich bei den Kanten 22 und 24 um strömungseintrittsseitige Kanten und bei den Kanten 23 und 25 strömungsaustrittsseitige Kanten handelt. Auch der Abstand zwischen diesen Kanten bestimmt in Radialrichtung R die Dicke des Außendeckbandsegments 10, nämlich strömungseintrittsseitig und strömungsaustrittsseitig.

In Blickrichtung von radial außen gesehen ist das Außendeckbandsegment 10 einer jeden Laufschaufel im Bereich einer ersten Seite 16, an der sich in Umfangsrichtung U ein Außendeckbandsegment einer ersten unmittelbar benachbarten Laufschaufel mit einer zweiten Seite derselben anschließt, derart konturiert, dass strömungseintrittsseitig benachbart zu der Strömungseintrittskante 12 des Schaufelblatts 11 der jeweiligen Laufschaufel die sich im Wesentlichen in Axialrichtung A erstreckende, radial äußere Kante 18 des Außendeckbandsegments 10 gegenüber der sich im Wesentlichen in Axialrichtung A erstreckenden, radial inneren Kante 20 des Außendeckbandsegments 10 in Umfangsrichtung U vorsteht, wohingegen an dieser ersten Seite 16 strömungsaustrittsseitig gewandt von der Strömungsaustrittskante 13 die sich im Wesentlichen in Axialrichtung A erstreckende, radial innere Kante 20 des Außendeckbandsegments 10 gegenüber der sich ebenfalls im Wesentlichen in Axialrichtung A erstreckenden, radial äußeren Kante 18 in Umfangsrichtung U vorsteht.

An der gegenüberliegenden, zweiten Seite 17 des Außendeckbandsegments 10, an der sich eine unmittelbar benachbarte, zweite Laufschaufel mit ihrem Außendeckbandsegment, nämlich mit einer ersten Seite desselben, anschließt, ist dasselbe derart konturiert, dass strömungsaustrittsseitig benachbart zu der Strömungsaustrittskante 13 des Schaufelblatts 11 die sich im Wesentlichen in Axialrichtung A erstreckende, radial äußere Kante 19 des Außendeckbandsegments 10 gegenüber der sich ebenfalls im Wesentlichen in Axialrichtung A erstreckenden, radial inneren Kante 21 in Umfangsrichtung U vorsteht, wohingegen in dieser zweiten Seite 17 strömungseintrittsseitig abgewandt von der Strömungseintrittskante 12 die sich im Wesentlichen in Axialrichtung A erstreckende, radial innere Kante 21 gegenüber der sich ebenfalls im Wesentlichen in Axialrichtung A erstreckenden, radial äußeren Kante 19 in Umfangsrichtung U vorsteht.

Durch diese Konturierung der Außendeckbänder 10 einer jeden Laufschaufel des erfindungsgemäßen Turbomaschinenrotors kann im Betrieb eine optimale Kopplung benachbarter Außendeckbandsegmente 10 gewährleistet werden, wodurch die Eigenfrequenzen und damit das Schwingungsverhalten des Rotors insbesondere im Bereich des durch einzelne Außendeckbandsegmente 10 zusammengesetzten Außendeckbands positiv beeinflusst werden.

An der ersten Seite 16 des Außendeckbandsegments 10, die der Strömungseintrittskante 12 des Schaufelblatts 11 zugewandt und von der Strömungsaustrittskante 13 desselben abgewandt ist, sowie an der zweite Seite 17 des Außendeckbandsegments 10, die der Strömungseintrittskante 13 des Schaufelblatts 11 zugewandt und von der Strömungseintrittskante 12 abgewandt ist, begrenzen die sich im Wesentlichen in Axialrichtung A erstreckenden, radial äußeren Kanten 18 bzw. 19 zusammen mit den jeweiligen sich ebenfalls im Wesentlichen in Axialrichtung A erstreckenden, radial inneren Kanten 20 bzw. 21 jeweils zwei durch eine Trennlinie 26 bzw. 27 voneinander getrennte Flächen, nämlich jeweils eine in Blickrichtung von radial außen verdeckte Fläche 28 bzw. 29 sowie jeweils eine in Blickrichtung von radial außen gesehen sichtbare Fläche 30 bzw. 31.

An der ersten Seite 16 des Außendeckbandsegments 10 ist die von radial außen verdeckte Fläche 28 strömungseintrittsseitig und die von radial außen sichtbare Fläche 30 strömungsaustrittsseitig positioniert. Im Bereich der gegenüberliegenden, zweiten Seite 17 des Außendeckbandsegments 10 hingegen ist die von radial außen verdeckte Fläche 29 strömungsaustrittsseitig und die von radial außen sichtbare Fläche 31 strömungseintrittsseitig positioniert.

Die Trennlinien 26 und 27, die an der ersten Seite 16 sowie an der zweiten Seite 17 die Flächen 28 und 30 bzw. die Flächen 29 und 31 voneinander trennen, sind nach einer bevorzugten Weiterbildung der Erfindung wendepunktfrei ausgeführt, wobei dieselben im Ausführungsbeispiel der Fig. 1 bis 6 geradlinig verlaufen. Dies erlaubt eine besonders einfache Fertigung. Ebenso sind die sich im Wesentlichen in Axialrichtung A erstreckenden Kanten 18, 19, 20 und 21 wendepunktfrei ausgeführt.

Im Ausführungsbeispiel der Fig. 1 bis 6 ist die Trennlinie 26 der ersten Seite 16 von radial außen gesehen sichtbar, wohingegen die Trennlinie 27 der zweiten Seite 17 von radial außen gesehen verdeckt ist. Gemäß Fig. 2, 3 und 4 verlaufen die Trennlinien 26 und 27 der beiden Seiten 16, 17 ausgehend von strömungseintrittsseitigen Kanten zu strömungsaustrittsseitigen Kanten jeweils von radial außen nach radial innen.

Im Bereich der ersten Seite 16 des Außendeckbandsegments 10 sowie der gegenüberliegenden, zweiten Seite 17 des Außendeckbandsegments 10 sind in Blickrichtung entlang der jeweiligen Trennlinie 26 bzw. 27 gesehen die von radial außen verdeckten Flächen 28 bzw. 29 sowie die von radial außen gesehen sichtbaren Flächen 30 bzw. 31 gegenüber der Radialrichtung R jeweils um einen Winkel geneigt. Dabei sind die von radial außen verdeckten Flächen 28 bzw. 29 gegenüber der Radialrichtung R um einen ersten Winkel und die von radial außen sichtbaren Flächen 30 bzw. 31 gegenüber der Radialrichtung R um einen zweiten Winkel geneigt.

An der ersten Seite 16 und an der zweiten Seite 17 sind vorzugsweise der erste Winkel und der zweite Winkel betragsmäßig gleich groß, jedoch mit unterschiedlichen Vorzeichen behaftet. Dies ist fertigungstechnisch besonders vorteilhaft. Im Unterschied hierzu ist es jedoch auch möglich, dass an der ersten Seite 16 und an der zweiten Seite 17 der erste Winkel und der zweite Winkel betragsmäßig unterschiedlich groß sind, jedoch wiederum unterschiedliche Vorzeichen aufweisen.

Nach einer vorteilhaften Weiterbildung der Erfindung weisen sowohl an der ersten Seite 16 des Außendeckbandsegments 10 als auch an der zweiten Seite 17 des Außendeckbandsegments 10 die von radial außen verdeckte Fläche 28 bzw. 29 und die von radial außen sichtbare Fläche 30 bzw. 31 ein Flächenverhältnis von 1:1 auf, was bedeutet, dass an beiden Seiten 16 und 17 die von radial außen verdeckte Fläche 28 bzw. 29 und die von radial außen sichtbare Fläche 30 bzw. 31 gleich groß sind. Es sei darauf hingewiesen, dass an der ersten Seite 16 und an der zweiten Seite 17 diese Flächen auch unterschiedlich groß sein können. So ist es möglich, dass an der ersten Seite 16 und/oder an der zweiten Seite 17 die von radial außen verdeckte Fläche 28 bzw. 29 und die von radial außen sichtbare Fläche 30 bzw. 31 ein Flächenverhältnis von bis zu 1:5 oder von bis zu 5:1, insbesondere ein Flächenverhältnis von bis zu 1:3 oder von bis zu 3:1, aufweisen.

Mit dem gezielten Vergrößern oder Verkleinern des Flächenverhältnisses zwischen der von radial außen verdeckten Fläche 28 bzw. 29 und der von radial außen sichtbaren Fläche 30 bzw. 31 an den Seiten 16 und 17 ist es möglich, die gewünschte Kopplung zwischen benachbarten Außendeckbandsegmenten 10 benachbarter Laufschaufeln optimal anzupassen. Dies kann auch über die bereits oben erwähnten Winkel, welche diese Flächen mit der jeweiligen Trennlinie 26 bzw. 27 einschließen, erfolgen.

Wie am besten Fig. 1 entnommen werden kann, sind in Blickrichtung von radial außen gesehen sowohl an der ersten Seite 16 als auch an der zweiten Seite 17 des Außendeckbandsegments 10 die sich im Wesentlichen in Axialrichtung A erstreckende, radial äußere Kante 18 bzw. 19 und die sich im Wesentlichen in Axialrichtung A erstreckende, radial innere Kante 20 bzw. 21 ausschließlich an einer Axialposition deckungsgleich. Dabei ist im Ausführungsbeispiel der Fig. 1 bis 6 diese Axialposition in etwa in der Mitte zwischen den strömungseintrittseitigen Kanten 22 bzw. 24 und strömungsaustrittsseitigen Kanten 23 bzw. 25 des Außendeckbandsegments 10 positioniert.

Wie dem Ausführungsbeispiel der Fig. 7 bis 9 entnommen werden kann, kann durch entsprechende Schrägstellung der Kanten 18, 20 sowie 19, 21 im Bereich der Seiten 16 und 17 gegenüber der Axialrichtung A diese Axialposition, an welcher die Kanten 18 und 20 sowie die Kanten 19 und 21 deckungsgleich sind, auch gegenüber der Mitte zwischen den strömungseintrittsseitigen Kanten 22, 24 und strömungsaustrittsseitigen Kanten 23, 25 des Außendeckbandsegments 10 verschoben werden, wobei in Fig. 7 diese Axialposition näher an den strömungsaustrittsseitigen Kanten 23, 25 positioniert ist. Im Unterschied hierzu ist es auch möglich, dass diese Axialposition näher an den strömungseintrittsseitigen Kanten 22, 24 positioniert ist.

In dem Ausführungsbeispiel der Fig. 1 bis 6 sind die im Bereich der ersten Seite 16 und der zweiten Seite 17 des Außendeckbandsegments 10 ausgebildeten, von radial außen verdeckten Flächen 28 bzw. 29 und von radial außen sichtbaren Flächen 30 bzw. 31 jeweils als zweidimensional konturierte, ebene Flächen ausgebildet. Demgegenüber zeigt Fig. 7 bis 9 eine Ausgestaltung der hier vorliegenden Erfindung, in welcher diese Flächen 28, 29, 30 und 31 als dreidimensional konturierte, räumlich radial gekrümmte Flächen ausgeführt sind.

So kann Fig. 7 bis 9 entnommen werden, dass sich im Wesentlichen in Radialrichtung erstreckende Kanten 32, die das Außendeckbandsegment 10 zusammen mit den Kanten 18, 19, 20, 21, 22, 23, 24 und 25 begrenzen, im Unterscheid zum Ausführungsbeispiel der der Fig. 1 bis 6 nicht geradlinig sondern radial gekrümmt konturiert sind.

Hinsichtlich der übrigen Details stimmt das Ausführungsbeispiel der Fig. 7 bis 9 mit dem Ausführungsbeispiel der Fig. 1 bis 6 überein, sodass für gleiche Baugruppen gleiche Bezugsziffern verwendet werden und auf die obigen Ausführungen verwiesen wird.

Fig. 10 bis 12 zeigen ein drittes Ausführungsbeispiel der Erfindung, in welchem zusätzlich die radial äußeren Kanten 18 und 19 sowie die radial inneren Kanten 20 und 21, die sich im wesentlichen in Axialrichtung A erstrecken und die Breite des Außendeckbandsegments 10 in Umfangsrichtung U definieren, an beiden sich gegenüberliegenden Seiten 16 und 17 ebenso wie die Trennlinien 26, 27 jeweils eine gekrümmte Kontur bzw. einen gekrümmten, jedoch wendepunktfreien Verlauf aufweisen. Hinsichtlich der übrigen Details stimmt das Ausführungsbeispiel der Fig. 10 bis 12 mit dem Ausführungsbeispiel der Fig. 7 bis 9 überein, sodass auch für dieses Ausführungsbeispiel für gleiche Baugruppen gleiche Bezugsziffern verwendet werden und auf die obigen Ausführungen verwiesen wird.

Ein weiteres Ausführungsbeispiel der Erfindung zeigt Fig. 13, in welcher dem Schaufelblatt 11 der gezeigten Laufschaufel des erfindungsgemäßen Rotors nicht nur ein als Außendeckbandsegment 10 ausgebildetes Koppelelementsegment sondern zusätzlich auch ein als Innenkoppelelementsegment 33 ausgebildetes Koppelelementsegment zugeordnet ist. Das Außendeckbandsegment 10 und das Innenkoppelelementsegment 33 des Ausführungsbeispiels der Fig. 13 sind analog zum Außendeckbandsegment 10 des Ausführungsbeispiels der Fig. 1 bis 6 ausgebildet. Dieselben können jedoch auch wir die Außendeckbandsegmente 10 der Ausführungsbeispiele der Fig. 7 bis 9 oder der Fig. 10 bis 12 ausgebildet sein. Ferner kann die gezeigte Laufschaufel mehrere in Radialrichtung voneinander beabstandete Innenkoppelelementsegmente 33 aufweisen.

Ferner ist es möglich, dass den Laufschaufel eines erfindungsgemäßen Rotors kein Außendeckbandsegment 10 sondern ausschließlich mindestens ein als Innenkoppelelementsegment 33 ausgebildetes Koppelelementsegment zugeordnet ist.

Das oder jedes Innenkoppelelementsegment 33 ist vorzugsweise an einer Radialposition entlang der radialen Blattlänge des jeweiligen Schaufelblatts 11 positioniert, die zwischen 40% und 90%, insbesondere zwischen 60% und 90%, der radialen Blattlänge entspricht. Außendeckbandsegmente 10 liegen hingegen an einer Radialposition entlang der radialen Blattlänge des jeweiligen Schaufelblatts 11, die 100% der radialen Blattlänge entspricht.

Ein weiteres Ausführungsbeispiel der Erfindung zeigen Fig. 14 bis 17. Das Ausführungsbeispiel der Fig. 14 bis 17 entspricht im Wesentlichen dem Ausführungsbeispiel der Fig. 1 bis 6, weshalb auch hier zur Vermeidung unnötiger Wiederholungen für gleiche Baugruppen gleiche Bezugsziffern verwendet werden und nachfolgend nur auf solche Details eingegangen wird, durch die sich das Ausführungsbeispiel der Erfindung Fig. 14 bis 17 vom der Fig. 1 bis 6 unterscheidet. So ist im Ausführungsbeispiel der Fig. 14 bis 17 die Trennlinie 26 der ersten Seite 16 von radial außen gesehen verdeckt, wohingegen die Trennlinie 27 der zweiten Seite 17 von radial außen gesehen sichtbar ist. Gemäß Fig. 15, 16 und 17 verlaufen die Trennlinien 26 und 27 der beiden Seiten 16, 17 ausgehend von strömungseintrittsseitigen Kanten zu strömungsaustrittsseitigen Kanten jeweils von radial innen nach radial außen. Hinsichtlich der übrigen Details stimmt das Ausführungsbeispiel der Fig. 14 bis 17 mit dem Ausführungsbeispiel der Fig. 1 bis 6 überein, sodass auf die obigen Ausführungen verwiesen wird.

Die Erfindung erlaubt im Betrieb des Rotors eine optimale Kopplung von Koppelelementsegmenten 10, 33 benachbarter Laufschaufeln. Hierdurch wird das Eigenfrequenzverhalten und damit Schwingungsverhalten des Rotors insbesondere im Bereich eines Außendeckbands positiv beeinflusst.

### Bezugszeichenliste

- 10: Koppelelementsegment/Außendeckbandsegment
- 11: Schaufelblatt
- 12: Strömungseinrittskante
- 13: Strömungsausrittskante
- 14: Saugseite
- 15: Druckseite
- 16: erste Seite
- 17: zweite Seite
- 18: radial äußere Kante
- 19: radial äußere Kante
- 20: radial innere Kante
- 21: radial innere Kante
- 22: strömungseintrittsseitig radial äußere Kante
- 23: strömungsaustrittsseitig radial äußere Kante
- 24: strömungseintrittsseitig radial innere Kante
- 25: strömungsaustrittsseitig radial innere Kante
- 26: Tennlinie
- 27: Tennlinie
- 28: von radial außen verdeckte Fläche
- 29: von radial außen verdeckte Fläche
- 30: von radial außen sichtbare Fläche
- 31: von radial außen sichtbare Fläche
- 32: Kante
- 33: Koppelelementsegment/Innenkoppelelementsegment

## Patentansprüche

1. Rotor einer Turbomaschine, mit einem Rotorgrundkörper und mit mehreren Laufschaufeln, wobei jede Laufschaufel einen Schaufelfuß und ein Schaufelblatt aufweist, wobei jede Laufschaufel über ihren Schaufelfuß am Rotorgrundkörper befestigt ist, wobei jede Laufschaufel im Bereich ihres Schaufelblatts mindestens ein Koppelelementsegment aufweist, und wobei in Umfangsrichtung eine Breite des oder jedes Koppelelementsegments einer jeden Laufschaufel eine erste Seite (16) und eine zweite Seite (17) Seite aufweist, die jeweils durch sich im wesentlichen in Axialrichtung erstreckende radial äußere Kanten (18, 19) und radial innere Kanten (20, 21) definiert sind, **dadurch gekennzeichnet, dass** in Blickrichtung von radial außen das oder jedes Koppelelementsegment (10, 33) einer jeden Laufschaufel an der ersten Seite (16), an der sich in Umfangsrichtung gesehen ein Koppelelementsegment einer ersten unmittelbar benachbarten Laufschaufel anschließt, derart konturiert ist, dass strömungseintrittsseitig benachbart zu einer Strömungseintrittskante (12) des Schaufelblatts der jeweiligen Laufschaufel die sich im wesentlichen in Axialrichtung erstreckende radial äußere Kante (18) des jeweiligen Koppelelementsegments gegenüber der sich im wesentlichen in Axialrichtung erstreckenden radial inneren Kante (20) des jeweiligen Koppelelementsegments in Umfangsrichtung vorsteht, wohingegen an dieser ersten Seite (16) strömungsaustrittsseitig abgewandt von einer Strömungsaustrittskante (13) des Schaufelblatts der jeweiligen Laufschaufel die sich im wesentlichen in Axialrichtung erstreckende radial innere Kante (20) gegenüber der sich im wesentlichen in Axialrichtung erstreckenden radial äußeren Kante (18) in Umfangsrichtung vorsteht, und dass das oder jedes Koppelelementsegment (10, 33) einer jeden Laufschaufel an der der ersten Seite (16) gegenüberliegenden zweiten Seite (17), an der sich in Umfangsrichtung gesehen ein Koppelelementsegment einer zweiten unmittelbar benachbarten Laufschaufel anschließt, derart konturiert ist, dass strömungsaustrittsseitig benachbart zu der Strömungsaustrittskante (13) des Schaufelblatts der jeweiligen Laufschaufel die sich im wesentlichen in Axialrichtung erstreckende radial äußere Kante (19) des jeweiligen Koppelelementsegments gegenüber der sich im wesentlichen in Axialrichtung erstreckenden radial inneren Kante (21) des jeweiligen Koppelelementsegments in Umfangsrichtung vorsteht, wohingegen an dieser zweiten Seite (17) strömungseintrittsseitig abgewandt von der Strömungseintrittskante (12) des Schaufelblatts der jeweiligen Laufschaufel die sich im wesentlichen in Axialrichtung erstreckende radial innere Kante (21) gegenüber der sich im wesentlichen in Axialrichtung erstreckenden radial äußeren Kante (19) in Umfangsrichtung vorsteht.

2. Rotor nach Anspruch 1, **dadurch gekennzeichnet, dass** an der ersten Seite (16) und an der zweiten Seite (17) die sich im wesentlichen in Axialrichtung erstreckende radial äußere Kante (18,19) und die sich im wesentlichen in Axialrichtung erstreckende radial innere Kante (20, 21) des jeweiligen Koppelelementsegments jeweils zwei durch eine Trennlinie (26, 27) voneinander getrennte Flächen begrenzen, nämlich jeweils eine in Blickrichtung von radial außen verdeckte Fläche (28, 29) und jeweils eine in Blickrichtung von radial außen sichtbare Fläche (30, 31), wobei an der ersten Seite (16) die von radial außen verdeckte Fläche (28) strömungseintrittsseitig und die von radial außen sichtbare Fläche (30) strömungsaustrittsseitig positioniert ist, und wobei an der zweiten Seite (17) die von radial außen verdeckte Fläche (29) strömungsaustrittsseitig und die von radial außen sichtbare Fläche (31) strömungseintrittsseitig positioniert ist.

3. Rotor nach Anspruch 2, **dadurch gekennzeichnet, dass** an der ersten Seite (16) und an der zweiten Seite (17) des jeweiligen Koppelelementsegments die Trennlinien (26, 27), welche an der ersten Seite (16) und an der zweiten Seite (17) die von radial außen verdeckte Fläche (28, 29) und die von radial außen sichtbare Fläche (30, 31) voneinander trennen, wendepunktfrei ausgebildet ist.

4. Rotor nach Anspruch 2 oder 3, **dadurch gekennzeichnet, dass** an der ersten Seite (16) und an der zweiten Seite (17) des jeweiligen Koppelelementsegments in Blickrichtung entlang der Trennlinien (26, 27) gesehen die von radial außen verdeckte Fläche (28, 29) gegenüber der Radialrichtung um einen ersten Winkel und die von radial außen sichtbare Fläche (30, 31) gegenüber der Radialrichtung um einen zweiten Winkel geneigt ist.

5. Rotor nach Anspruch 4, **dadurch gekennzeichnet, dass** an der ersten Seite (16) und an der zweiten Seite (17) des jeweiligen Koppelelementsegments der erste Winkel und der zweite Winkel betragsmäßig gleich groß sind und unterschiedliche Vorzeichen aufweisen.

6. Rotor nach Anspruch 4, **dadurch gekennzeichnet, dass** an der ersten Seite (16) und an der zweiten Seite (17) des jeweiligen Koppelelementsegments der erste Winkel und der zweite Winkel betragsmäßig unterschiedlich groß sind und unterschiedliche Vorzeichen aufweisen.

7. Rotor nach einem der Ansprüche 2 bis 6, **dadurch gekennzeichnet, dass** an der ersten Seite (16) und an der zweiten Seite (17) des jeweiligen Koppelelementsegments die von radial außen verdeckte Fläche (28, 29) und die von radial außen sichtbare Fläche (30, 31) gleich groß sind und demnach ein Flächenverhältnis von 1:1 aufweisen.

8. Rotor nach einem der Ansprüche 2 bis 6, **dadurch gekennzeichnet, dass** an der ersten Seite (16) und an der zweiten Seite (17) des jeweiligen Koppelelementsegments die von radial außen verdeckte Fläche (28, 29) und die von radial außen sichtbare Fläche (30, 31) unterschiedlich groß sind.

9. Rotor nach Anspruch 8, **dadurch gekennzeichnet, dass** an der ersten Seite (16) und an der zweiten Seite (17) die von radial außen verdeckte Fläche (28, 29) und die von radial außen sichtbare Fläche (30, 31) ein Flächenverhältnis von bis zu 1:5 oder von bis zu 5:1, insbesondere ein Flächenverhältnis von bis zu 1:3 oder von bis zu 3:1, aufweisen.

10. Rotor nach einem der Ansprüche 2 bis 9, **dadurch gekennzeichnet, dass** an der ersten Seite (16) und an der zweiten Seite (17) des jeweiligen Koppelelementsegments die von radial außen verdeckte Fläche (28, 29) und die von radial außen sichtbare Fläche (30, 31) jeweils zweidimensional konturierte, ebene Flächen sind.

11. Rotor nach einem der Ansprüche 2 bis 10, **dadurch gekennzeichnet, dass** an der ersten Seite (16) und an der zweiten Seite (17) die von radial außen verdeckte Fläche (28, 29) und die von radial außen sichtbare Fläche (30, 31) jeweils dreidimensional konturierte, räumlich gekrümmte Flächen sind.

12. Rotor nach einem der Ansprüche 2 bis 11, **dadurch gekennzeichnet, dass** an der ersten Seite (16) und/oder an der zweiten Seite (17) des jeweiligen Koppelelementsegments in Blickrichtung von radial außen die sich im Wesentlichen in Axialrichtung erstreckende radial äußere Kante (18, 19) und die sich im Wesentlichen in Axialrichtung erstreckende radial innere Kante (20, 21) an ausschließlich einer Axialposition deckungsgleich sind.

13. Rotor nach Anspruch 12, **dadurch gekennzeichnet, dass** an der ersten Seite (16) und an der zweiten Seite (17) diese Axialposition in der Mitte zwischen strömungseintrittsseitigen Kanten (22, 24) und strömungsaustrittsseitigen Kanten (23, 25) des Koppelelementsegments (10, 33) positioniert ist.

14. Rotor nach Anspruch 12, **dadurch gekennzeichnet, dass** an der ersten Seite (16) und an der zweiten Seite (17) diese Axialposition näher an strömungseintrittsseitigen Kanten (22, 24) oder näher an strömungsaustrittsseitigen Kanten (23, 25) des Koppelelementsegments (10, 33) positioniert ist.

15. Rotor nach einem der Ansprüche 1 bis 14, **dadurch gekennzeichnet, dass** jede Laufschaufel im Bereich ihres Schaufelblatts radial außen ein als Außendeckbandsegment ausgebildetes Koppelelementsegment (10) aufweist.

16. Rotor nach einem der Ansprüche 1 bis 15, **dadurch gekennzeichnet, dass** jede Laufschaufel im Bereich ihres Schaufelblatts mindestens ein als Innenkoppelelementsegment ausgebildetes Koppelelementsegment (33) aufweist.

## Claims

1. A rotor of a turbomachine, with a rotor basic body and with multiple moving blades, wherein each moving blade comprises a blade root and a blade leaf, wherein each moving plate is fastened to the rotor basic body via its blade root, wherein each moving blade in the region of its blade leaf comprises at least one coupling element segment, and wherein in circumferential direction a width of the or each coupling element segment of each moving blade comprises a first side (16) and a second side (17), which in each case are defined by radially outer edges (18, 19) substantially extending in axial direction and radially inner edges (20, 21), **characterized in that** in viewing direction from radially outside the or each coupling element segment (10, 33) of each moving blade on the first side (16), which seen in circumferential direction is followed by a coupling element segment of a first directly adjacent moving blade, is contoured in such a manner that on the flow inlet side adjacent to a flow inlet edge (12) of the blade leaf of the respective moving blade the radially outer edge (18) of the respective coupling element segment substantially extending in axial direction projects in circumferential direction relative to the radially inner edge (20) of the respective coupling element segment substantially extending in axial direction, whereas on this first side (16) on the flow outlet side facing away from a flow outlet edge (13) of the blade leaf of the respective moving blade the radially inner edge (20) substantially extending in axial direction projects in circumferential direction relative to the radially outer edge (18) substantially extending in axial direction, and **in that** the or each coupling element segment (10, 33) of each moving blade on the second side (17) located opposite the first side (16) which seen in circumferential direction is followed by a coupling element segment of a second directly adjacent moving blade is contoured in such a manner that on the flow outlet side adjacent to the flow outlet edge (13) of the blade leaf of the respective moving blade the radially outer edge (19) of the respective coupling element segment substantially extending in axial direction projects in circumferential direction relative to the radially inner edge (21) of the respective coupling element segment substantially extending in axial direction, whereas on this second side (17) on the flow inlet side facing away from the flow inlet edge (12) of the blade leaf of the respective moving blade the radially inner edge (21) substantially extending in axial direction projects in circumferential direction relative to the outer edge (19) substantially extending in axial direction.

2. The rotor according to Claim 1, **characterized in that** on the first side (16) and on the second side (17) the radially outer edge (18, 19) substantially extending in axial direction and the radially inner edge (20, 21) substantially extending in axial direction of the respective coupling element segment in each case delimit two areas separated from one another by a separating line (26, 27), namely in each case an area (28, 29) which is concealed in viewing direction from radially outside and in each case an area (30, 31) which in viewing direction is visible radially from the outside, wherein on the first side (16) the area (28) which is concealed from radially outside is positioned on the flow inlet side and the area (30) that is visible from radially outside is positioned on the flow outlet side, and wherein on the second side (17) the area(29) which is concealed from radially outside is positioned on the flow outlet side and the area (31) that is visible from radially outside is positioned on the flow inlet side.

3. The rotor according to Claim 2, **characterized in that** on the first side (16) and on the second side (17) of the respective coupling element segment the separating lines (26, 27), which on the first side (16) and on the second side (17) separate the area (28, 29) that is concealed from radially outside and the area (30, 31) that is visible from radially outside from one another, is designed without a point of inflection.

4. The rotor according to Claim 2 or 3, **characterized in that** on the first side (16) and on the second side (17) of the respective coupling element segment seen in viewing direction along the separating lines (26, 27) the area (28, 29) that is concealed from radially outside is inclined relative to the radial direction by a first angle and the area (30, 31) that is visible from radially outside is inclined relative to the radial direction by a second angle.

5. The rotor according to Claim 4, **characterized in that** on the first side (16) and on the second side (17) of the respective coupling element segment the first angle and the second angle in the amount are identical in size and have different signs.

6. The rotor according to Claim 4, **characterized in that** on the first side (16) and on the second side (17) of the respective coupling element segment the first angle and the second angle in the amount are different in size and have different signs.

7. The rotor according to any one of the Claims 2 to 6, **characterized in that** on the first side (16) and on the second side (17) of the respective coupling element segment the area (28, 29) that is concealed from radially outside and the area (30, 31) that is visible from radially outside are identical in size and accordingly have an area ratio of 1:1.

8. The rotor according to any one of the Claims 2 to 6, **characterized in that** on the first side (16) and on the second side (17) of the respective coupling element segment the area (28, 29) that is concealed from radially outside and the area (30, 31) that is visible from radially outside are different in size.

9. The rotor according to Claim 8, **characterized in that** on the first side (16) and on the second side (17) the area (28, 29) that is concealed from radially outside and the area (30, 31) that is visible from radially outside have an area ratio of up to 1:5 or of up to 5:1, in particular an area ratio of up to 1:3 or of up to 3:1.

10. The rotor according to any one of the Claims 2 to 9, **characterized in that** on the first side (16) and on the second side (17) of the respective coupling element segment the area (28, 29) concealed from radially outside and the area (30, 31) that is visible from radially outside are in each case two-dimensionally contoured flat areas.

11. The rotor according to any one of the Claims 2 to 10, **characterized in that** on the first side (16) and on the second side (17) the face (28, 29) that is concealed from radially outside and the face (30, 31) that is visible from radially outside in each case are three-dimensionally contoured spatially curved areas.

12. The rotor according to any one of the Claims 2 to 11, **characterized in that** on the first side (16) and/or on the second side (17) of the respective coupling element segment in viewing direction from radially outside the radially outer edge (18, 19) substantially extending in axial direction and the radially inner edge (20, 21) substantially extending in axial direction are congruent in exclusively one axial position.

13. The rotor according to Claim 12, **characterized in that** on the first side (16) and on the second side (17) this axial position is positioned in the middle between flow inlet side edges (22, 24) and flow outlet edges (23, 25) of the coupling element segment (10, 33).

14. The rotor according to Claim 12, **characterized in that** on the first side (16) and on the second side (17) this axial position is positioned close to flow inlet side edges (22, 24) or closer to flow outlet side edges (23, 25) of the coupling element segment (10, 33).

15. The rotor according to any one of the Claims 1 to 14, **characterized in that** each moving blade in the region of its blade leaf comprises radially outside a coupling element segment (10) designed as outer shroud segment.

16. The rotor according to any one of the Claims 1 to 15, **characterized in that** each moving blade in the region of its blade leaf comprises at least one coupling element segment (33) designed as inner coupling element segment.

## Revendications

1. Rotor d'une turbo machine, comportant un corps de base de rotor et plusieurs aubes mobiles, dans lequel chaque aube mobile présente un pied d'aube et une pale, dans lequel chaque aube mobile est fixée par l'intermédiaire de son pied d'aube au corps de base de rotor, dans lequel chaque aube mobile présente au niveau de sa pale au moins un segment d'élément de couplage, et dans lequel dans la direction circonférentielle une largeur de ou chaque segment d'élément de couplage de chaque pale présente une première face (16) et une deuxième face (17) qui sont définis respectivement par des arêtes extérieures radiales (18, 19) et des arêtes intérieures radiales (20, 21) s'étendant essentiellement dans la direction axiale, **caractérisé en ce que** dans le sens de visualisation radicalement à l'extérieur le ou chaque segment d'élément de couplage (10, 33) de chaque aube mobile sur la première face (16), auquel se rattache, vu dans la direction circonférentielle un segment d'élément de couplage d'une première aube mobile directement voisine, présente des contours tels que du côté d'entrée de flux à proximité d'une arrête d'entrée d'écoulement (12) de la pale de l'aube mobile respective, l'arête extérieure radiale s'étendant essentiellement dans la direction axiale (18) du segment d'élément de couplage respectif dépasse en saillie par rapport à l'arrête intérieure radiale s'étendant essentiellement dans la direction axiale (20) du segment d'élément de couplage respectif, alors que sur cette première face (16) du côté de sortie de flux se détournant d'une arrête de sortie de flux (13) de la pale de l'aube mobile respective l'arrête intérieure radiale s'étendant essentiellement dans la direction axiale (20) dépasse en saillie par rapport à l'arête extérieure radiale s'étendant essentiellement dans la direction axiale (18) dans la direction circonférentielle et **en ce que** le ou chaque segment d'élément de couplage (10, 33) de chaque aube mobile sur la deuxième face (17) opposés à la première face (16), auquel se rattache dans la direction circonférentielle un segment d'élément de couplage d'une deuxième aube mobile directement voisine, présentent des contours tels que du côté de sortie de flux à proximité de l'arête de sortie de flux (13) de la pale mobile respective l'arête extérieure radiale s'étendant essentiellement dans la direction axiale (19) du segment d'élément de couplage dépasse en saillie par rapport à l'arrête intérieure radiale s'étendant essentiellement dans la direction axiale (21) du segment d'élément de couplage respectif dans la direction circonférentielle, alors que sur cette deuxième face (17) du côté d'entrée de flux se détournant de l'arrête d'entrée de flux (12) de la pale de l'aube mobile respective l'arrête intérieure radiale s'étendant essentiellement dans la direction axiale (21) dépasse en saillie par rapport à l'arrête extérieure radiale s'étendant essentiellement dans la direction axiale (19) dans la direction circonférentielle.

2. Rotor selon la revendication 1, **caractérisée en ce que** sur la première face (16) et sur la deuxième face (17) l'arête extérieure radiale s'étendant essentiellement dans la direction axiale (18, 19) et l'arrête intérieure radiale s'étendant essentiellement dans la direction axiale (20, 21) du segment d'élément de couplage respectif délimitent respectivement deux surfaces séparées l'une de l'autre par une ligne de séparation (26, 27), à savoir respectivement une surface couverte radialement de l'extérieur dans le sens de visualisation (28, 29) et respectivement une surface visible radialement de l'extérieur dans le sens de visualisation (30, 31), dans lequel sur la première face (16) la surface couverte radialement de l'extérieur (28) est positionnée du côté d'entrée de flux et la surface visible radialement de l'extérieur (30) est positionnée du côté de sortie de flux et dans lequel sur la deuxième face (17) la surface couverte radialement de l'extérieur (29) est positionnée du côté de sortie de flux et la surface visible radialement de l'extérieur (31) est positionnée du côté d'entrée de flux.

3. Rotor selon la revendication 2, **caractérisé en ce que** sur la première face (16) et sur la deuxième face (17) les lignes de séparation (26, 27), qui séparent l'une de l'autre sur la première face (16) et sur la deuxième face (17) la surface couverte radialement de l'extérieur (28, 29) et la surface visible radialement de l'extérieur (30, 31), sont conçues sans tournant.

4. Rotor selon la revendication 2 ou 3, **caractérisé en ce que** sur la première face (16) et sur la deuxième face (17) du segment d'élément de couplage respectif vu dans le sens de visualisation le long des lignes de séparation (26, 27) la surface couverte radialement de l'extérieur (28, 29) est inclinée par rapport à la direction radiale d'un premier angle et la surface visible radialement de l'extérieur (30, 31) est inclinée par rapport à la direction radiale d'un deuxième angle.

5. Rotor selon la revendication 4, **caractérisé en ce que** sur la première face (16) et sur la deuxième face (17) du segment d'élément de couplage respectif le premier angle et le deuxième angle sont proportionnellement de même grandeur et présentent des signes différents.

6. Rotor selon la revendication 4, **caractérisé en ce que** sur la première face (16) et sur la deuxième face (17) du segment d'élément de couplage respectif le premier angle et le deuxième angle sont proportionnellement de grandeur différente et présentent des signes différents.

7. Rotor selon une des revendications 2 à 6, **caractérisé en ce que** sur la première face (16) et sur la deuxième face (17) du segment d'élément de couplage respectif la surface couverte radialement de l'extérieur (28, 29) et la surface visible radialement de l'extérieur (30, 31) sont de même grandeur et présentent donc un rapport de surface de 1 :1.

8. Rotor selon une des revendications 2 à 6, **caractérisé en ce que** sur la première face (16) et sur la deuxième face (17) du segment d'élément de couplage respectif la surface couverte radialement de l'extérieur (28, 29) et la surface visible radialement de l'extérieur (30, 31) sont de grandeur différente.

9. Rotor selon la revendication 8, **caractérisé en ce que** sur la première face (16) et sur la deuxième face (17) la surface couverte radialement de l'extérieur (28, 29) et la surface visible radialement de l'extérieur (30, 31) présentent un rapport de surface allant jusqu'à 1:5 ou allant jusqu'à 5:1, notamment un rapport de surface allant jusqu'à 1 :3 ou allant jusqu'à 3:1.

10. Rotor selon une des revendications 2 à 9, **caractérisé en ce que** sur la première face (16) et sur la deuxième face (17) du segment d'élément de couplage respectif la surface couverte radialement de l'extérieur (28, 29) et la surface visible radialement de l'extérieur (30, 31) sont respectivement des surfaces plates, à contours en deux dimensions.

11. Rotor selon une des revendications 2 à 10, **caractérisé en ce que** sur la première face (16) et sur la deuxième face (17) du segment d'élément de couplage respectif la surface couverte radialement de l'extérieur (28, 29) et la surface visible radialement de l'extérieur (30, 31) sont respectivement des surfaces incurvées spatialement, à contours en trois dimensions.

12. Rotor selon une des revendications 2 à 11, caractérisé en ce sur la première face (16) et sur la deuxième face (17) du segment d'élément de couplage respectif dans le sens de visualisation radialement de l'extérieur l'arête extérieure radiale s'étendant essentiellement dans la direction axiale (18, 19) et l'arrête intérieure radiale s'étendant essentiellement dans la direction radiale (20, 21) se recouvrent réciproquement exclusivement à une position axiale.

13. Rotor selon la revendication 12, **caractérisé en ce que** sur la première face (16) et sur la deuxième face (17) cette position axiale est positionnée au centre entre les arêtes du côté d'entrée d'écoulement (22, 24) et les arêtes du côté de sortie d'écoulement (23, 25) du segment d'élément de couplage (10, 33).

14. Rotor selon la revendication 12, **caractérisé en ce que** sur la première face (16) et sur la deuxième face (17) cette position axiale est positionnée plus près des arêtes du côté d'entrée d'écoulement (22, 24) ou plus près des arêtes du côté de sortie d'écoulement (23, 25) du segment d'élément de couplage (10, 33).

15. Rotor selon une des revendications 1 à 14, **caractérisé en ce que** chaque aube mobile présente au niveau de sa pale radialement à l'extérieur un segment d'élément de couplage (10) conçu comme un segment de bande de couverture extérieure.

16. Rotor selon des revendications 1 à 15, **caractérisé en ce que** chaque aube mobile présente au niveau de sa pale au moins un segment d'élément de couplage (33) conçu comme un segment d'élément de couplage intérieur.
